# FASCICULE DE BREVET EUROPEEN

(11) **EP 1 551 717 B1**
(45) Date de publication et mention de la délivrance du brevet: **15.11.2006**
(21) Numéro de dépôt: 03775443.9
(22) Date de dépôt: 18.09.2003
(51) Int. Cl.: B65D 1/02, B05C 17/005

(54) **PROCEDE D'OUVERTURE D'UN RECEPTACLE A EMBOUT CASSABLE ET RECEPTACLE LE METTANT EN OEUVRE**
VERFAHREN ZUM ÖFFNEN EINES BEHÄLTERS MIT EINER ZERBRECHBAREN KAPPE UND DAS VERFAHREN IMPLEMENTIERENDER BEHÄLTER
METHOD FOR OPENING A CONTAINER WITH A BREAKABLE CAP AND CONTAINER IMPLEMENTING SAID METHOD

(30) Priorité: 19.09.2002 FR 0211601
(43) Date de publication de la demande: 13.07.2005
(73) Titulaire: MANUFACTURE BOURGUIGNONNE DE PLASTIQUES, F-21800 Sennecey les Dijon (FR)
(72) Inventeur: COUSSEAU, Pierre, F-21800 Chevigny Saint Sauveur (FR)
(74) Mandataire: Honoré, Anne-Claire
(86) Numéro de dépôt international: PCT/FR2003/002749
(87) Numéro de publication internationale: WO 2004/026707

(56) Documents cités:
- CA-A- 1 238 023
- DE-A- 19 712 334
- DE-U- 9 309 276
- FR-A- 2 273 722
- US-A- 5 897 009
- US-A- 6 022 504

## Description

L'invention concerne un procédé d'ouverture d'un réceptacle tel qu'une cartouche par exemple pour la distribution d'un produit liquide, visqueux ou pâteux tel que du mastic, au travers d'une canule venant se rapporter sur l'embout du réceptacle initialement obturé avant utilisation et perforé par la suite, pour la distribution du produit. L'invention concerne également des réceptacles à embout particulier mettant en oeuvre ce procédé d'ouverture.

Chacun connaît des produits liquides, visqueux ou pâteux contenus dans des tubes ou des cartouches en matériau plastique destinés à être utilisés avec une canule d'application venant se ficher sur un embout initialement obturé afin d'assurer une parfaite étanchéité au tube ou à la cartouche avant son utilisation et pendant son stockage. Il reste ensuite à l'utilisateur à ouvrir l'embout du tube ou de la cartouche puis à disposer sur cet embout une canule adaptée à l'application particulière envisagée. La difficulté réside alors dans l'ouverture de l'embout et pour cela il est souvent obligatoire de se munir d'un outil coupant ou perforant qu'on n'a pas toujours sous la main.

On connaît déjà des solutions pour l'ouverture d'embouts formant aussi canule comme il est par exemple décrit dans les brevets US 4.408.699 et US 2001/9754 prévoyant l'un et l'autre l'ouverture de l'extrémité de la canule par arrachement d'une pièce d'extrémité suivant une ligne de rupture, cette pièce pouvant alors être utilisée comme coiffe de la canule après ouverture. S'agissant de canules rapportées, une solution de ce type est aussi décrite dans le brevet américain US 5.560.521 où le culot de la canule est conformé pour venir se fixer sur l'extrémité de la cartouche tout en la perforant afin de créer une voie de passage pour le produit. La complexité technique de cette solution la rend quasi inapplicable dans les applications où le coût du réceptacle doit être largement abaissé compte tenu des produits à distribuer. Une autre solution est aussi décrite dans le brevet CA 1.238.023.

Pour palier l'ensemble de tous ces inconvénients liés à la complexité des solutions voire à leur encombrement lorsque l'embout faisant office de canule allonge le réceptacle, il est maintenant proposé une solution particulièrement avantageuse tant en raison de ce qu'elle procède d'une canule séparable, utilisable comme outil d'ouverture du réceptacle auquel elle se solidarise par des moyens très simples venant directement de l'injection du réceptacle.

Conformément à l'invention il est à cet effet proposé un procédé d'ouverture d'un réceptacle pour la distribution d'un produit liquide, visqueux ou pâteux au travers d'une canule rapportée

On comprend bien tout l'intérêt de ce procédé où l'on utilise avantageusement la taille de la canule d'application pour faire levier sur une partie de l'embout solidaire du réceptacle afin de le détacher suivant une ligne de rupture tout en laissant une partie de celui-ci sur laquelle vient finalement s'adapter la canule d'application du produit.

A cet égard et selon une exécution générale de l'invention il est également prévu un réceptacle avec un embout cassable permettant de solidariser le réceptacle au culot d'une canule de distribution de produit pâteux, visqueux ou liquide, ledit embout étant initialement obturé puis cassé avant utilisation du produit au travers de la canule mettant en oeuvre le procédé selon l'invention ; ce réceptacle est remarquable en ce que son embout comporte sur toute sa hauteur des moyens de fixation susceptibles de coopérer avec des moyens correspondant du culot pour la fixation de la canule et à mi-hauteur environ une ligne périphérique d'affaiblissement de l'épaisseur de l'embout et des organes liés à sa partie supérieure pour faciliter l'extraction de cette partie du culot lorsque l'embout est cassé suivant cette ligne d'affaiblissement.

Naturellement, l'exécution la plus simple à réaliser consiste en un embout cylindrique dont les moyens de fixation à la canule d'application sont constitués d'un filetage à la fois sur la partie externe de l'embout et sur la partie interne du culot de la canule. Dans ces conditions, il suffit de visser la canule sur l'extrémité supérieure de l'embout muni dans sa partie médiane d'une zone de rupture par affaiblissement de son épaisseur, puis par un simple mouvement de bascule sur la canule, on casse la partie supérieure de l'embout qu'il suffit ensuite d'extraire par des moyens adéquats libérant ainsi le filetage du culot de la canule que l'on vient enfin visser sur la partie inférieure de l'embout fileté restée en place.

D'autres caractéristiques et avantages ressortiront mieux de la description qui va maintenant être donnée d'une exécution préférée d'un réceptacle à embout mettant en oeuvre le procédé conforme à l'invention donnée à titre d'exemple non limitatif en référence aux dessins annexés sur lesquels :
- la figure 1 est une vue en élévation et en coupe médiane d'un ensemble constitué d'un réceptacle du type d'une cartouche (représentée de manière partielle selon une partie comportant l'embout) et d'une canule d'application montée sur l'embout avant ouverture de l'embout,
- la figure 2 représente la même vue que précédemment dans laquelle la partie supérieure de l'embout a été cassée par un mouvement de flexion de la canule d'application,
- la figure 3 représente en élévation et en coupe médiane l'extraction de la partie supérieure de l'embout du culot de la canule d'application,
- la figure 4 est une représentation en élévation et en coupe médiane de la canule vissée sur la partie inférieure de l'embout cassé conformément à la figure 2.

En références aux figures, le réceptacle 1 est une cartouche en plastique contenant par exemple un produit tel que du mastic ou toute autre produit pâteux ou visqueux ou même liquide, de forme cylindrique pour venir s'insérer dans un distributeur à piston (non représenté sur les figures) destiné à repousser le mastic contenu à l'intérieur de la cartouche 1 afin qu'il soit expulsé vers l'extérieur au travers d'une canule 2 facilitant son application. La canule 2 est traditionnellement de forme allongée comportant à sa base un culot cylindrique 3 muni de moyens de fixation à un embout 4 solidaire de la cartouche 1 ou issu de l'injection de celle-ci ; généralement, la partie distale de la canule 2 est de forme tronconique, ce qui procure classiquement l'avantage de pouvoir ajuster le diamètre de l'ouverture de sortie 5 qui règle l'épaisseur du cordon de produit appliqué.

Comme il a déjà été dit dans le préambule, il est en principe nécessaire de perforer l'embout 4 de la cartouche 1 avant le montage d'une canule 2 pour distribuer le produit contenu à l'intérieur. Généralement cette opération nécessite de recourir à un outil tranchant ou perforant ce qui est en général une opération fastidieuse et même dangereuse voire impossible si l'on ne possède pas un outil adapté.

Considérant le fait que la canule 2 qui accompagne la plupart du temps la cartouche 1 pourrait servir d'outil pour pratiquer l'ouverture de l'embout 4, il a été imaginé une fonction nouvelle de levier permettant de casser aisément l'embout 4 en deux parties sensiblement égales suivant une ligne de rupture 6 avantageusement prévue à mi-hauteur de l'embout 4 ; conformément à la figure 1 l'embout 4 directement issu du moulage de la cartouche 1 et s'étendant à son extrémité supérieure, est de forme cylindrique et comporte de haut en bas un filetage 7 sur sa face extérieure, une toile de fermeture 8 venant obturer l'extrémité supérieure de l'embout 4 empêchant le produit contenu dans la cartouche 1 de s'échapper avant son utilisation.

La ligne de rupture 6 est constituée d'une zone d'affaiblissement de l'épaisseur de la paroi de l'embout 4 s'étendant à peu près à mi-hauteur de l'embout 4 et avantageusement tout autour de celui-ci et en tout cas, sur une distance assurant une cassure totale de la partie supérieure 9 de l'embout 4 lorsque l'on applique une force F de basculement (figure 2) sur la canule 2 créant alors une rupture franche de la ligne d'affaiblissement 6 créant une décapsulation de l'embout 4 comme représenté sur la figure 2 ; la partie inférieure 10 de l'embout 4 ainsi dégagé présente alors une extrémité ouverte 11 de nature à laisser sortir le contenu de la cartouche 1.

Conformément à la figure 3, il reste encore à extraire la partie supérieure 9 de l'embout 4 en la dévissant, comme indiqué en D sur la figure 3, du culot de la canule 2 ; à cet effet, il est avantageusement prévu de disposer au moins une aile 12 issue de la berge supérieure de la ligne d'affaiblissement 6 c'est-à-dire de la berge située du côté de l'extrémité libre de l'embout lorsqu'il est entier, cette aile s'étendant radialement vers l'extérieur de l'embout 4 pour procurer une prise suffisante pour l'extraction, c'est-à-dire dans le présent exemple, pour le dévissage (flèche d figure 3) de la partie supérieure 9 de l'embout après rupture.

Comme représenté enfin sur la figure 4, il suffit alors de visser le culot 3 de la canule 2 qui a été dégagé de la partie supérieure 9 de l'embout, sur la partie inférieure 10 comportant le même filetage extérieur pour créer une liaison solide entre la cartouche 1 et la canule d'application 2. On observera ici que la ou les ailes 12 facilitant le désengagement de la partie supérieure 9 de l'embout 4 comportant la toile de fermeture 8, constituent avantageusement une butée finale pour le vissage de la canule 2 sur l'extrémité supérieure 9 de l'embout avant ouverture ce qui garantit une rupture de l'embout obligatoirement selon la ligne d'affaiblissement 6. A titre de variante, on pourrait naturellement utiliser tout autre moyen de fixation qu'un filetage pour solidariser dans un premier temps la canule 2 à la partie supérieure 9 de l'embout 4 en vue de le décapsuler ; on pourrait par exemple utiliser un système à rainure ou à baïonnette (non représenté sur les figures) qui serait alors reproduit sur la partie inférieure 10 de l'embout pour réaliser la solidarisation finale de la canule 2 à la cartouche 1 , selon la dernière étape du procédé conforme à l'invention. De même, les ailes 12 facilitant le démontage de la partie supérieure 9 de l'embout, cassé selon la ligne 6, pourraient être remplacées par des éléments venant en relief sur la surface interne du canal de l'embout 4, par exemple une empreinte à 4 ou 6 pans, qui seraient aptes à coopérer avec un outil de forme correspondante, par exemple une clef Allen, pour l'extraction du culot de la canule 2 ; un tel outil (non représenté sur les figures) pourrait être un simple bossage venu de l'injection de la cartouche 1, en saillie sur une partie disponible de la surface de la même cartouche 1, comme par exemple sur la face opposée de celle qui comporte l'embout 4.

De même, on pourrait encore et sans sortir de l'invention, ne prévoir aucune aile extérieure 12 et donner à la partie supérieure 9 de l'embout une longueur lui permettant de dépasser suffisamment hors du culot comportant à cet effet une butée interne en fin de filetage, après cassure selon la ligne 6, de telle sorte que l'on puisse extraire à la main la partie 9 selon l'avant dernière étape du procédé.

Il va de soi que tout autre moyen de solidarisation de la canule à l'une quelconque des parties 9 ou 10 de l'embout constituerait une simple adaptation qui ne sauraient en aucun cas sortir de la portée de l'invention ; ce serait par exemple le cas d'un embout conforme à l'invention mais dont la partie supérieure (9) serait lisse et viendrait ainsi s'emboîter juste dans le culot de la canule sur une hauteur suffisante pour obtenir la cassure de la ligne 6 par flexion de la canule.

## Revendications

1. Procédé d'ouverture d'un réceptacle (1) pour la distribution d'un produit liquide, visqueux ou pâteux au travers d'une canule (2) rapportée sur l'embout (4) du réceptacle (1) initialement obturé puis ouvert ou cassé pour libérer le produit **caractérisé en ce qu'**on prévoit sur l'embout (4) qui est en un matériau cassable, une ligne périphérique d'affaiblissement (6) de son épaisseur divisant sur sa hauteur ledit embout (4) en deux parties (9,10) dont la partie supérieure (9) est munie à son extrémité d'une toile de fermeture (8) et comporte des moyens pour se solidariser avec le culot (3) de la canule (2), on fléchit ladite canule qui sert alors de levier pour faciliter le détachement de cette partie supérieure (9) en la cassant le long de la ligne d'affaiblissement (6) puis on extrait du culot cette partie supérieure (9) de l'embout (3) et on dispose enfin ledit culot (3) sur la partie inférieure (10) de l'embout (4) qui est maintenant ouverte pour y être solidarisée avantageusement par les mêmes moyens et permettre la distribution du produit.

2. Réceptacle (1) avec embout cassable (4) permettant de solidariser ledit réceptacle (1) au culot (3) d'une canule (2) de distribution de produit pâteux, visqueux ou liquide, ledit embout (4) étant initialement obturé puis cassé avant utilisation du produit au travers de la canule (2), et ledit réceptacle pouvant être ouvert par le procédé selon la revendication précédente **caractérisé en ce que** l'embout (4) comporte à mi-hauteur environ une ligne périphérique d'affaiblissement (6) de l'épaisseur de l'embout (4) divisant sur sa hauteur ledit embout (4) en deux parties (9,10) dont la partie supérieure (9) est munie à son extrémité d'une toile de fermeture (8) et comporte des moyens pour se solidariser avec le culot (3) de la canule (2), et dont la partie inférieure (10) comporte des moyens pour se solidariser avec le culot (3) de la canule (2).

3. Réceptacle (1) selon la revendication précédente **caractérisé en ce qu'**on prévoit des organes (12) liés à la partie supérieure (9) de l'embout (4) pour faciliter l'extraction de cette partie (9) du culot (3) lorsque l'embout (4) est cassé suivant cette ligne d'affaiblissement (6)

4. Réceptacle (1) selon la revendication précédente **caractérisé en ce que** les moyens de fixation de l'embout (4) au culot (3) de la canule (2) consistent en un filetage externe s'étendant sur toute la hauteur de l'embout (4) et ayant le même pas que le filetage s'étendant sur une hauteur suffisante à l'intérieur dudit culot (3) pour venir se visser sur la partie supérieure (9) de l'embout (4) jusqu'à la ligne d'affaiblissement (6) dudit embout lorsque celui-ci est dans son état initial ou pour se visser sur la partie inférieure (10) jusqu'au réceptacle (1) lorsque l'embout (4) est cassé, c'est-à-dire ouvert.

5. Réceptacle (1) selon l'une quelconque des revendications 3 ou 4 **caractérisé en ce que** les organes d'extraction de la partie supérieure (9) de l'embout (4) lorsqu'il est cassé, sont constitués par au moins une aile (12) issue de la berge supérieure de la ligne d'affaiblissement (6), c'est-à-dire du côté de l'extrémité libre de l'embout (4) lorsqu'il est entier, cette aile (12) s'étendant radialement vers l'extérieur de l'embout entier (4) pour procurer une prise suffisante pour l'extraction de sa partie supérieure (9) après rupture.

6. Réceptacle (1) selon l'une des revendications 3 ou 4 **caractérisé en ce que** les organes d'extraction de la partie supérieure (9) de l'embout (4) lorsqu'il est cassé sont constitués par des éléments venant en relief sur la surface interne du canal de l'embout aptes à coopérer avec un outil d'extraction correspondant.

7. Réceptacle (1) selon la revendication 6 **caractérisé en ce que** l'outil d'extraction est constitué d'une excroissance issue du réceptacle (1) ayant des formes correspondantes aux éléments en relief et une hauteur suffisante pour extraire la partie supérieure de l'embout (4) une fois cassé.

## Claims

1. A method for opening a container (1) for dispensing a liquid, viscous or pasty product through a cannula (2) attached to the cap (4) of the container (1) initially blocked then opened or broken to release the product, **characterised in that** provided on the cap (4), which is made of a breakable material, is a peripheral weakening line (6) of its thickness dividing said cap (4) into two parts (9, 10) over its height, whereof the upper part (9) is fitted at its end with a closing wall (8) and comprises means for connecting to the base (3) of the cannula (2), said cannula is bent and then serves as a lever to facilitate detachment of this upper part (9) by breaking it along the weakening line (6), then this upper part (9) of the cap (3) is extracted from the base and finally said base (3) is placed on the lower part (10) of the cap (4) which is now open to be connected there advantageously by the same means for dispensing the product.

2. The receptacle (1) with breakable cap (4) allowing said container (1) to be connected to the base (3) of a cannula (2) for dispensing a pasty, viscous or liquid product, said cap (4) initially being blocked then perforated prior to use of the product through the cannula (2), and said container can be opened by the method as claimed in the preceding claim, **characterised in that** the cap (4) comprises at mid-height approximately a peripheral weakening line (6) of the thickness of the cap (4) dividing over its height said cap (4) into two parts (9, 10), whereof the upper part (9) is fitted at its end with a closing wall (8) and comprises means for connecting with the base (3) of the cannula (2), and whereof the lower part (10) comprises means for connecting with the base (3) of the cannula (2).

3. The receptacle (1) as claimed in the preceding claim, **characterised in that** elements (12) are provided attached to the upper part (9) of the cap (4) to facilitate extraction of this part (9) from the base (3) when the cap (4) is broken along this weakening line (6).

4. The receptacle (1) as claimed in the preceding claim, **characterised in that** the means for fixing the cap (4) to the base (3) of the cannula (2) consist of an external thread extending over the entire height of the cap (4) and having the same pitch as the thread extending over a sufficient height inside said base (3) to be screwed onto the upper part (9) of the cap (4) as far as the weakening line (6) of said cap when the latter is in its initial state, or to be screwed onto the lower part (10) as far as the container (1) when the cap (4) is broken, that is, open.

5. The receptacle (1) as claimed in any one of Claims 3 or 4, **characterised in that** the extraction elements of the upper part (9) of the cap (4) when it is broken are constituted by at least one wing (12) originating from the upper edge of the weakening line (6), that is, from the side of the free end of the cap (4) when it is whole, this wing (12) extending radially towards the exterior of the whole cap (4) to procure sufficient hold for extraction of its upper part (9) after breakage.

6. The receptacle (1) as claimed in any one of Claims 3 or 4, **characterised in that** the extraction elements of the upper part (9) of the cap (4) when broken are constituted by elements coming into relief on the internal surface of the channel of the cap to cooperate with a corresponding extraction tool.

7. The receptacle (1) as claimed in Claim 6, **characterised in that** the extraction tool is constituted by a protrusion originating from the container (1) having a shape corresponding to the elements in relief and a sufficient height to extract the upper part of the cap (4), once it is broken.

## Patentansprüche

1. Verfahren zum Öffnen eines Behälters (1) zur Ausgabe eines flüssigen, zähflüssigen oder teigigen Produkts über eine Kanüle (2), die an das eingangs verschlossene und anschließend geöffnete oder abgebrochene Endstück (4) des Behälters (1) angesetzt wird, um das Produkt freizugeben, **dadurch gekennzeichnet, dass** am Endstück (4), das aus einem brüchigen Werkstoff besteht, eine periphere Schwächungslinie (6) seiner Dicke ausgeführt wird, die das Endstück (4) über seine Höhe in zwei Teile (9, 10) unterteilt, wobei der obere Teil (9) an seinem Ende mit einem Verschlusswandung (8) versehen ist und Mittel aufweist, um aus einem Stück mit der Anschlussstelle (3) der Kanüle (2) verbunden zu werden, und die Kanüle, die als Hebel zur Erleichterung der Abtrennung dieses oberen Teils (9) genutzt wird, durchgebogen wird, indem sie entlang der Schwächungslinie (6) abgebrochen wird, bevor dieser obere Teil (9) des Endstücks (3) aus der Anschlussstelle entnommen wird und die Anschlussstelle (3) auf dem unteren Teil (10) des Endstücks (4) angeordnet wird, der nun geöffnet ist, um dabei vorteilhaft durch dieselben Mittel aus einem Stück verbunden zu werden und die Ausgabe des Produkts zu ermöglichen.

2. Behälter (1) mit brüchigem Endstück (4) zur Verbindung des Behälters (1) aus einem Stück mit der Anschlussstelle (3) einer Kanüle (2) zur Ausgabe eines zähflüssigen, teigigen oder flüssigen Produkts, wobei das Endstück (4) eingangs geschlossen ist und anschließend vor der Verwendung des Produkts über eine Kanüle (2) abgebrochen wird und der Behälter mit dem Verfahren nach dem vorstehenden Anspruch geöffnet werden kann, **dadurch gekennzeichnet, dass** das Endstück (4) in etwa mittlerer Höhe eine periphere Schwächungslinie (6) seiner Dicke aufweist, durch die das Endstück (4) in seiner Höhe in zwei Teile (9, 10) unterteilt wird, von denen der obere Teil (9) an seinem Ende mit einem Verschlusswandung (8) versehen ist und Mittel aufweist, um mit der Anschlussstelle (3) der Kanüle (2) aus einem Stück verbunden zu werden, und der untere Teil (10) Mittel aufweist, um mit der Anschlussstelle (3) der Kanüle (2) aus einem Stück verbunden zu werden.

3. Behälter (1) nach einem der vorstehenden Ansprüche, **dadurch gekennzeichnet, dass** Organe (12) vorgesehen sind, die zur Erleichterung der Extraktion des Teils (9) aus der Anschlussstelle (3) mit dem oberen Teil (9) des Endstücks (4) verbunden sind, wenn das Endstück (4) entlang dieser Schwächungslinie (6) abgebrochen wird.

4. Behälter (1) nach dem vorstehenden Anspruch, **dadurch gekennzeichnet, dass** die Befestigungsmittel des Endstücks (4) an der Anschlussstelle (3) der Kanüle (2) aus einem Außengewinde bestehen, das sich über die ganze Höhe des Endstücks (4) erstreckt und denselben Schritt aufweist wie das Gewinde, dass sich über eine ausreichende Höhe im Innern der Anschlussstelle (3) erstreckt, um auf das obere Teil (9) des Endstücks (4) bis zur Schwächungslinie (6) des Endstücks, wenn sch das Endstück in seinem Ausgangszustand befindet, oder auf das untere Teil (10) bis zum Behälter (1), wenn das Endstück (4) abgebrochen bzw. geöffnet ist, aufgeschraubt zu werden.

5. Behälter (1) nach einem der Ansprüche 3 oder 4, **dadurch gekennzeichnet, dass** die Organe zur Extraktion des oberen Teils (9) des Endstücks (4), wenn das Endstück abgebrochen ist, aus zumindest einem Flügel (12) gebildet werden, der aus dem oberen Rand der Schwächungslinie (6) bzw. der Seite des freien Endes des Endstücks (4) ausgebildet wird, wenn das Endstück ganz ist, wobei sich der Flügel (12) radial außerhalb des ganzen Endstücks (4) erstreckt, um eine ausreichende Mitnahme zur Extraktion seines oberen Teils (9) nach dem Bruch zu gewährleisten.

6. Behälter (1) nach einem der Ansprüche 3 oder 4, **dadurch gekennzeichnet, dass** die Extraktionsorgane des oberen Teils (9) des Endstücks (4), wenn es abgebrochen ist, aus Elementen ausgebildet werden, die im Relief derart auf der Innenfläche des Endstückkanals angeordnet werden, dass sie mit einem entsprechenden Extraktionswerkzeug wirken können.

7. Behälter (1) nach Anspruch 6, **dadurch gekennzeichnet, dass** das Extraktionswerkzeug aus einer Ausstülpung des Behälters (1) gebildet wird, die Formen entsprechend den Elementen im Relief und eine ausreichende Höhe aufweist, um den oberen Teil des Endstücks (4) nach seinem Bruch zu extrahieren.
